# EUROPÄISCHE PATENTSCHRIFT

(11) **EP 3 107 693 B1**
(45) Veröffentlichungstag und Bekanntmachung des Hinweises auf die Patenterteilung: **18.10.2017**
(21) Anmeldenummer: 15703606.2
(22) Anmeldetag: 11.02.2015
(51) Int. Cl.: B25D 17/06

(54) **HANDWERKZEUGMASCHINE**
HAND-HELD POWER TOOL
MACHINE-OUTIL PORTATIVE

(30) Priorität: 21.02.2014 EP 14156105
(43) Veröffentlichungstag der Anmeldung: 28.12.2016
(73) Patentinhaber: Hilti Aktiengesellschaft, 9494 Schaan (LI)
(72) Erfinder: HOLUBARSCH, Markus, 76137 Karlsruhe (DE); KRISTEN, Ferdinand, 82205 Gilching (DE); SCHMID, Stefan, 86929 Untermühlhausen (DE); LEDERLE, Benjamin, 86807 Buchloe (DE)
(74) Vertreter: Hilti Aktiengesellschaft Corporate Intellectual Property
(86) Internationale Anmeldenummer: PCT/EP2015/052813
(87) Internationale Veröffentlichungsnummer: WO 2015/124470

(56) Entgegenhaltungen:
- DE-A1- 2 726 214
- GB-A- 2 063 141
- US-A- 5 159 814
- US-A1- 2010 263 894
- US-A1- 2012 298 393

## Beschreibung

### GEBIET DER ERFINDUNG

Die vorliegende Erfindung betrifft eine Handwerkzeugmaschine mit einem pneumatischen Schlagwerk, insbesondere einen Bohrhammer, gemäß dem Oberbegriff des Anspruchs 1. Eine gattungsgemäße Handwerkzeugmaschine ist in der GB 2063141 A beschrieben. Das Schlagwerk hat einen Erregerkolben, der durch einen Exzenterantrieb periodisch längs einer Achse vor- und zurückbewegt wird. Der Erregerkolben ist in ein zu der Achse koaxiales Führungsrohr eingesetzt. Ein ebenfalls in dem Führungsrohr eingelegter Schläger wird durch eine zwischen dem Erregerkolben und dem Schläger ausgebildete Luftfeder an die Bewegung des Erregerkolbens angekoppelt. Der Erregerkolben und das Führungsrohr sind aus einem Kunststoff gefertigt, um den thermischen Wirkungsgrad des Schlagwerks zu verbessern. Die Verwendung des gleichen Materials für das Führungsrohr und den Erregerkolben stellt sicher, dass diese den gleichen thermischen Ausdehnungskoeffizienten aufweisen, dies wiederum erlaubet den Erregerkolben mit einem geringen Spaltmaß zu fertigen.

### OFFENBARUNG DER ERFINDUNG

Die erfindungsgemäße Handwerkzeugmaschine hat eine Werkzeugaufnahme zum Aufnehmen eines Werkzeugs auf einer Arbeitsachse. Ein pneumatisches Schlagwerk hat einen durch einen Motor periodisch längs der Arbeitsachse zwangsbewegten Erregerkolben und einen über eine pneumatische Kammer an den Erregerkolben angekoppelten Schläger. Der Erregerkolben hat einen zylindrischen Grundkörper aus einem Polymer. Ein oder mehrere kupferhaltige Ringe umspannen den Grundkörper. Die Ringe stehen gegenüber dem Grundkörper in radialer Richtung vor. Der Grundkörper aus Kunststoff wird durch die Ringe auf Abstand zu einem Führungsrohr gehalten. Die kupferhaltigen Ringe können den Reibwert soweit verringern, dass ein erhöhter thermischer Verlust und durch unterschiedliche thermische Ausdehnungskoeffizienten bedingte Spannung überkompensiert werden. Der Erregerkolben ist vorzugsweise in einem Führungsrohr aus einen Polymer geführt, welches die pneumatische Kammer in radialer Richtung thermisch isoliert.

### KURZE BESCHREIBUNG DER FIGUREN

Die nachfolgende Beschreibung erläutert die Erfindung anhand von exemplarischen Ausführungsformen und Figuren. In den Figuren zeigen:
- Fig. 1: einen Bohrhammer
- Fig. 2: ein Schlagwerk

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt als Beispiel einer meißelnden Handwerkzeugmaschine schematisch einen Bohrhammer **1.** Der Bohrhammer **1** hat eine Werkzeugaufnahme **2,** in welche ein Schaftende **3** eines Werkzeug, z.B. eines des Bohrers **4,** eingesetzt werden kann. Einen primären Antrieb des Bohrhammers **1** bildet ein Motor **5,** welcher ein Schlagwerk **6** und eine Abtriebswelle **7** antreibt. Ein Batteriepaket **8** oder eine Netzleitung versorgt den Motor **5** mit Strom. Ein Anwender kann den Bohrhammer **1** mittels eines Handgriffs **9** führen und mittels eines Systemschalters **10** den Bohrhammer **1** in Betrieb nehmen. Im Betrieb dreht der Bohrhammer **1** den Bohrer **4** kontinuierlich um eine Arbeitsachse **11** und kann dabei den Bohrer **4** in Schlagrichtung **12** längs der Arbeitsachse **11** in einen Untergrund schlagen.

Das Schlagwerk **6** ist ein pneumatisches Schlagwerk **6.** Ein Erregerkolben **13** und ein Schläger **14** sind in einem Führungsrohr **15** in dem Schlagwerk **6** längs der Arbeitsachse **11** beweglich geführt. Der Erregerkolben **13** ist über einen Exzenter **16** an den Motor **5** angekoppelt und zu einer periodischen, linearen Bewegung gezwungen. Ein Pleuel **17** verbindet den Exzenter **16** mit dem Erregerkolben **13.** Eine Luftfeder gebildet durch eine pneumatische Kammer **18** zwischen dem Erregerkolben **13** und dem Schläger **14** koppelt eine Bewegung des Schlägers **14** an die Bewegung des Erregerkolbens **13** an. Der Schläger **14** kann direkt auf ein hinteres Ende des Bohrers **4** aufschlagen oder mittelbar über einen im Wesentlichen ruhenden Zwischenschläger **19** einen Teil seines Impuls auf den Bohrer **4** übertragen. Das Schlagwerk **6** und vorzugsweise die weiteren Antriebskomponenten sind innerhalb eines Maschinengehäuses **20** angeordnet.

Der Erregerkolben **13** hat einen topfförmigen Grundkörper **21,** welcher koaxial zu der Arbeitsachse **11** orientiert ist (Fig. 2). Der hohle Grundkörper **21** hat einen im Wesentlichen zylindrischen Mantel **22** und ist in Schlagrichtung **12** durch eine kreisförmige Stirnfläche **23** abgeschlossen. Der Grundkörper **13** besteht vollständig aus einem Polymer.

Ein Ende des Pleuels **17** ist innerhalb des Erregerkolbens **13** drehbar oder schwenkbar gelagert.

Der Erregerkolben **13** hat ein oder mehrere kupferhaltige Ringe **24,** welche den Mantel **22** des Grundkörpers **21** umspannen. Der beispielhaft dargestellte Erregerkolben **13** ist mit drei gleichen Ringen **24** versehen, welche längs der Arbeitsachse **11** versetzt angeordnet sind. Der Mantel **22** kann mit ringförmigen Nuten **25** versehen sein, in welche die Ringe **24** eingelassen sind. Der Außendurchmesser **26** der Ringe **24** ist größer als der Außendurchmesser **27** des Grundkörpers **21.** Vorzugsweise liegt die Differenz der Außendurchmesser zwischen 0,2 mm bis 1,0 mm.

Die Ringe **24** bedecken zwischen 25 % und 70 % des Mantels **22.** Vorzugsweise ist deren radiale Außenfläche **28** zylindrisch, d.h. parallel zu der Arbeitsachse **11.** Die von den Ringen **24** gebildete Gleitfläche ist groß genug, um den Erregerkolben **13** in radialer Richtung an dem Führungsrohr **15** abzustützen. Andererseits bilden die Ringe **24** noch keine durchgehende Wärmebrücke über die Länge des Erregerkolbens **13.** Vorzugsweise sind mehrere Ringe **24** vorgesehen und diese voneinander längs der Arbeitsachse **11** durch einen Spalt **29** getrennt sind.

Die kupferhaltigen Ringe **24** sind vorzugsweise aus Bronze oder Messing.

Der Erregerkolben **13** ist ferner mit einem Dichtring **30** aus einem elastischen Material, z.B. Kautschuk, versehen. Der Dichtring **30** ist in eine entsprechend ringförmige Nut **31** nahe der Stirnfläche **23** eingelegt. Der Dichtring **30** hat den größten Außendurchmesser **32** der Komponenten des Erregerkolbens **13.**

Das Führungsrohr **15** ist vorzugsweise vollständig aus einem Polymer, oder zumindest die Innenfläche **33** des Führungsrohrs **15** ist aus einem Polymer. Das Führungsrohr **15** aus Polymer hat einen geringen thermischen Leitwert und verringert somit thermische Verluste der pneumatischen Kammer **18.**

## Patentansprüche

1. Handwerkzeugmaschine mit
einer Werkzeugaufnahme (2) zum Aufnehmen eines Werkzeugs auf einer Arbeitsachse (11),
einem Motor (5),
einem pneumatischen Schlagwerk (6), das einen durch den Motor (5) periodisch längs der Arbeitsachse (11) zwangsbewegten Erregerkolben (13) und einen über eine pneumatische Kammer (18) an den Erregerkolben (13) angekoppelten Schläger (14) aufweist, wobei der Erregerkolben (13) einen zylindrischen Grundkörper (21) aus einem Polymer aufweist, **dadurch gekennzeichnet, dass**
ein oder mehrere kupferhaltige Ringe (24) den Grundkörper (21) umspannen und die Ringe (24) gegenüber dem Grundkörper (21) in radialer Richtung vorstehen.

2. Handwerkzeugmaschine nach Anspruch 1, **dadurch gekennzeichnet, dass** ein Außendurchmesser (26) der kupferhaltigen Ringe (24) zwischen 0,2 mm und 1,0 mm größer als ein Außendurchmesser (27) des Grundkörpers (21) ist.

3. Handwerkzeugmaschine nach Anspruch 1 oder 2, **dadurch gekennzeichnet, dass** die Ringe (24) zwischen 25 % und 70 % eines Mantels (22) des Grundkörpers (21) bedecken.

4. Handwerkzeugmaschine nach einem der vorhergehenden Ansprüche, **dadurch gekennzeichnet, dass** zwischen den Ringen (24) längs der Arbeitsachse (11) ein Spalt (29) vorgesehen ist.

5. Handwerkzeugmaschine nach einem der vorhergehenden Ansprüche, **dadurch gekennzeichnet, dass** der Erregerkolben (13) in einem Führungsrohr (15) aus einen Polymer geführt ist.

## Claims

1. Hand-held power tool comprising
a tool holder (2) for holding a tool on a working axis (11),
a motor (5),
a pneumatic striking mechanism (6) having an exciter piston (13) forced to move periodically along the working axis (11) by the motor (5) and a striker (14) coupled to the exciter piston (13) via a pneumatic chamber (18), the exciter piston (13) having a cylindrical body (21) made of a polymer, **characterised in that** one or more copper-containing rings (24) embrace the body (21) and the rings (24) project in the radial direction relative to the body (21).

2. Hand-held power tool according to claim 1, **characterised in that** the outer diameter (26) of the copper-containing rings (24) is between 0.2 mm and 1.0 mm greater than the outer diameter (27) of the body (21).

3. Hand-held power tool according to claim 1 or claim 2, **characterised in that** the rings (24) cover between 25 % and 70 % of the outer surface (22) of the body (21).

4. Hand-held power tool according to one of the preceding claims, **characterised in that** a gap (29) is provided between the rings (24) along the working axis (11).

5. Hand-held power tool according to one of the preceding claims, **characterised in that** the exciter piston (13) is guided in a guide tube (15) made of a polymer.

## Revendications

1. Machine-outil manuelle comportant :
un mandrin (2) pour recevoir un outil sur un axe de travail (11),
un moteur (5),
un mécanisme de percussion pneumatique (6) comportant un piston excitateur (13) déplacé de manière forcée par le moteur (5) périodiquement le long de l'axe de travail (11) et un percuteur (14) couplé au piston excitateur (13) par l'intermédiaire d'une chambre pneumatique (18), dans laquelle le piston excitateur (13) comporte un corps principal cylindrique (21) constitué d'un polymère, **caractérisée en ce que**
une ou plusieurs bagues contenant du cuivre (24) entourent le corps principal (21) et les bagues (24) font saillie dans une direction radiale par rapport au corps principal (21).

2. Machine-outil manuelle selon la revendication 1, **caractérisée en ce qu'**un diamètre extérieur (26) des bagues contenant du cuivre (24) est supérieur de 0,2 mm à 1,0 mm qu'un diamètre extérieur (27) du corps principal (21).

3. Machine-outil manuelle selon la revendication 1 ou 2, **caractérisée en ce que** les bagues (24) couvrent entre 25 % et 70 % d'une enveloppe (22) du corps principal (21).

4. Machine-outil manuelle selon l'une des revendications précédentes, **caractérisée en ce qu'**entre les bagues (24) est prévu un espace (29) le long de l'axe de travail (11).

5. Machine-outil manuelle selon l'une des revendications précédentes, **caractérisée en ce que** le piston excitateur (13) est guidé dans un tube de guidage (15) constitué d'un polymère.
